# EUROPÄISCHE PATENTSCHRIFT

(11) **EP 0 863 084 B1**
(45) Veröffentlichungstag und Bekanntmachung des Hinweises auf die Patenterteilung: **12.07.2000**
(21) Anmeldenummer: 98101923.5
(22) Anmeldetag: 04.02.1998
(51) Int. Cl.: B65D 30/28, B65D 75/58, B65D 75/56

(54) **Kit und Nachfüllbeutel zum Eindosieren eines Pulvers**
Kit and refill bag for dosing a powder
Kit et sachet-recharge pour le dosage d'une poudre

(30) Priorität: 06.03.1997 DE 19709201
(43) Veröffentlichungstag der Anmeldung: 09.09.1998
(73) Patentinhaber: CHEMISCHE FABRIK DR. WEIGERT (GMBH & CO.), 20539 Hamburg (DE)
(72) Erfinder: Schreiber, Olaf, 22145 Hamburg (DE); Thon, Hans-Joachim, 22415 Hamburg (DE)
(74) Vertreter: Glawe, Delfs, Moll & Partner

(56) Entgegenhaltungen:
- EP-A- 0 014 805
- EP-A- 0 281 935
- EP-A- 0 653 362
- DE-U- 8 205 877
- FR-A- 2 480 731
- US-A- 5 273 190

## Beschreibung

Die Erfindung betrifft ein Kit zum Eindosieren eines Pulvers in ein Lösungsmittel.

Pulverdosiervorrichtungen zum Eindosieren eines Pulvers in ein Lösungsmittel sind aus offenkundiger Vorbenutzung bekannt und dienen in erste Linie dem Eindosieren von pulverförmigen Reinigern in gewerbliche Geschirrspülanlagen. Sie weisen in der Regel einen Pulvervorratsbehälter, eine Dosieröffnung zum Abführen des Pulvers aus dem Behälter und eine Zufuhreinrichtung für Lösungsmittel (in der Regel Wasser), das das Pulver durch die Dosieröffnung ausspült, auf. Die Dosieröffnung befindet sich üblicherweise im unteren Bereich des Pulvervorratsbehälters (in der Regel am Boden) und wird durch ein Sieb verschlossen. Zum Eindosieren wird das Pulver durch dieses Sieb ausgespült. Die Zufuhreinrichtung für das Lösungsmittel kann entweder oberhalb des Siebs im Bereich der Schüttung des Pulvers angeordnet sein oder das Maschensieb von unten mit Lösungsmittel (Wasser) bespülen.

In regelmäßigen Abständen muß in den Pulvervorratsbehälter Reiniger nachgefüllt werden. Dabei wird Pulver aus einem Nachfüllbehälter in eine Einfüllöffnung des Behälters geschüttet. Beim Nachfüllen kann Pulverstaub entweichen, zudem besteht die Gefahr, daß das Pulver verschüttet wird. Da Reinigungspulver häufig aggressive oder auf andere Weise gesundheitsschädliche Bestandteile enthalten, ist das Nachfüllen für das Bedienungspersonal mit einer Gefährdung verbunden.

Aus EP-A-0014805 ist ein Flüssigseifenbehälter bekannt, der eine mit einer Schneidvorrichtung versehene Nachfüllkammer aufweist. Die aus einem aufgeschnittenen Beutel entnommene Flüssigseife fließt aus der Nachfüllkammer sofort in den separaten eigentlichen Vorratsbehälter.

Der Erfindung liegt die Aufgabe zugrunde, ein sicheres und gefahrloses Nachfüllen des Pulvervorratsbehälters zu ermöglichen.

Gegenstand der Erfindung ist ein Kit zum Eindosieren eines Pulvers in ein Lösungsmittel, mit den Bestandteilen:
- eine Pulverdosiervorrichtung mit einem Pulvervorratsbehälter, einer Dosieröffnung zum Abführen des Pulvers aus dem Behälter, einer Zufuhreinrichtung für Lösungsmittel, das das Pulver durch die Dosieröffnung ausspült, und mit einer im Behälter angeordneten Schneideinrichtung,
- einen mit Pulver gefüllten Nachfüllbeutel, der einen sich vom mittleren Bereich des Beutels nach unten hin verjüngenden Querschnitt und eine im unteren Bereich des Beutels angeordnete Ausgießöffnung mit einem flexiblen Rand aufweist, die durch eine Kunststoffolie mit einer gegenüber dem Beutelmaterial verringerten Festigkeit verschlossen ist.

Zunächst seien einige im Rahmen der Erfindung verwendete Begriffe erläutert. Der untere Bereich des Beutels ist der mit der Ausgießöffnung versehene Bereich, durch den der Inhalt des Beutels bei seiner bestimmungsgemäßen Verwendung entleert werden soll. Der gegenüberliegende Bereich des Beutels wird dementsprechend als oberer Bereich bezeichnet, der dazwischen liegende Bereich, der etwa das mittlere Drittel des Beutels umfassen kann, als mittlerer Bereich.

Der Querschnitt des Beutels verjüngt sich von seinem mittleren Bereich nach unten. Dies bedeutet, daß im bestimmungsgemäß mit Pulver gefülltem Zustand die Querschnittsfläche des Beutels in der Ebene senkrecht zur vom oberen zum unteren Bereich weisenden Achse (Längsachse) im mittleren größer als im unteren Beutelbereich ist.

Die Ausgießöffnung weist einen flexiblen Rand auf. Dies bedeutet, daß keine Verstärkungselemente vorgesehen sind, die den Rand der Ausgießöffnung vollständig starr ausbilden. Üblicherweise besteht der Beutel aus einer reißfesten Kunststoffolie, dieses Beutelmaterial kann dann vorteilhafterweise unmittelbar den flexiblen Rand der Ausgießöffnung ausbilden die Kunststoffolie verringerter Festigkeit zum Verschließen der Ausgießöffnung kann unmittelbar mit dem Beutelmaterial verbunden, insbesondere verschweißt sein.

Die die Ausgießöffnung verschließende Kunststoffolie weist eine gegenüber dem Beutelmaterial verringerte Festigkeit auf. Der Begriff Festigkeit bezieht sich hier insbesondere auf den Widerstand gegen das Eindringen einer scharfkantigen Schneideinrichtung. Diese Festigkeit soll vorzugsweise so gestaltet sein, daß bereits das Eigengewicht des gefüllten Beutels oder ggf. ein geringer zusätzlicher Druck dazu führt, daß eine unten näher zu erläuternde Schneideinrichtung beim Auftreffen auf die die Ausgießöffnung verschließende Bodenfolie diese durchschneidet und damit die Ausgießöffnung öffnet.

Der Beutel ermöglicht ein sehr einfaches Nachfüllen des Pulvervorratsbehälters einer Pulverdosiervorrichtung. Der gefüllte und verschlossene Beutel wird so in den Vorratsbehälter eingeführt, daß die die Ausgießöffnung verschließende Bodenfolie auf die unten zu erläuternde Schneideinrichtung im Vorratsbehälter trifft. Die Bodenfolie wird dabei durchtrennt. Anschließend wird der Beutel langsam wieder aus dem Vorratsbehälter herausgehoben, er entleert sich dabei durch die Ausgießöffnung. Die Gefahr des Verschüttens von Pulver oder übermäßiger Staubbildung besteht nicht. Der erfindungsgemäß zur Ausgießöffnung sich verjüngende Querschnitt stellt sicher, daß der gesamte Beutelinhalt durch die Ausgießöffnung ausläuft. Ein weiterer Zweck dieser Querschnittsverjüngung besteht darin, daß nicht das gesamte Gewicht des Beutelinhalts auf die Bodenfolie verringerte Festigkeit wirkt. Aufgrund der Verjüngung wird ein erheblicher Teil der Gewichtskräfte von den zur Ausgießöffnung hin schräg einwärts verlaufenden, sich verjüngenden Seitenwänden des Beutels aufgenommen, die aus stärkerem reißfesten Material, insbesondere einer entsprechend geeigneten Kunststoffolie, bestehen.

Die Querschnittsfläche des Beutels im mittleren Bereich beträgt vorzugsweise das 1,5 - 3fache, weiter vorzugsweise das 2 - 2,5fache der Querschnittsfläche im verjüngten unteren Bereich. Ein solches Flächenverhältnis bewirkt einerseits eine ausreichende Ableitung der Gewichtskräfte des Pulverinhalts in die stärkeren Seitenwände und ermöglicht andererseits eine genügend große Ausgießöffnung für ein zügiges Nachfüllen eines Pulvervorratsbehälters.

Die Bodenfolie kann bspw. aus einem PET/PE-(Polyethylenterephthalat/Polyethylen)-Verbundmaterial bestehen. Zwecks besserer Handhabbarkeit weist der Beutel vorzugsweise Grifföffnungen und/oder einen Henkel auf. Als Beutelmaterial können bspw. PE-, PET- sowie PA-Folien und Verbundmaterialien daraus verwendet werden.

Die im Pulvervorratsbehälter angeordnete Schneideinrichtung ist so positioniert, daß der Nachfüllbeutel beim Einführen in den Behälter mit seiner Bodenfolie auf diese trifft. Sie ist vorzugsweise im Bereich der Dosieröffnung des Behälters angeordnet, die sich in der Regel im Bodenbereich des Behälters befindet.

Vorzugsweise weist die Schneideinrichtung eine Mehrzahl von Klingen auf, die die Kanten einer Pyramide bilden, deren Spitze in Richtung der Einfüllöffnung des Behälters ragt. Bevorzugt weist die Schneideinrichtung drei Klingen auf, die die Kanten einer dreiseitigen Pyramide bilden. Beim Einführen des Nachfüllbeutels trifft dessen Bodenfolie zunächst auf die Spitze dieser Pyramide. Aufgrund der geringen Berührungsfläche bewirkt bereits das Eigengewicht des Beutels einen hohen Druck der Schneideinrichtung im Bereich dieser Kontaktfläche, der zum Durchtrennen der Bodenfolie ausreicht. Beim weiteren Absinken des Beutels in den Behälter erzeugt die Schneideinrichtung drei von dem Berührungspunkt radial nach außen laufende Einschnitte. Die Fläche der Basis der durch die Klingen gebildeten Pyramide ist vorzugsweise dergestalt an die Fläche der Bodenfolie angepaßt, daß diese radialen Einschnitte bis ganz oder jedenfalls dicht an den Rand der Ausgießöffnung reichen.

Wird der Nachfüllbeutel anschließend langsam herausgehoben, klappt die durch die Schneideinrichtung in drei Segmente geteilte Bodenfolie durch das Gewicht des Pulverinhalts auf, der Beutelinhalt entleert sich zügig durch die Ausgießöffnung in den Pulverbehälter.

Eine Ausführungsform der Erfindung wird im folgenden anhand der Zeichnungen beschrieben. Darin zeigen:
- Fig. 1: einen Längsschnitt durch eine Pulverdosiervorrichtung;
- Fig. 2: eine Draufsicht von oben;
- Fig. 3: eine Draufsicht auf ein Sieb aus PVC;
- Fig. 4: einen Schnitt entlang der Linie A-A in Fig. 3;
- Fig. 5: eine Draufsicht auf ein Sieb aus Teflon;
- Fig. 6: einen Schnitt entlang der Linie B-B von Fig. 5;
- Fig. 7 und 8: zwei Ansichten eines Nachfüllbeutels für den Pulverdosierbehälter von der Seite.

Zunächst sei das Meßverfahren zur Bestimmung des Böschungswinkels eines Pulvers beschrieben, da auf diesen Begriff unten Bezug genommen wird.

Über der Stirnfläche eines senkrecht stehenden Metallvollzylinders mit einem Durchmesser von 50 mm und etwa 8 mm Höhe wird in einem Abstand von 30 bis 100 mm ein Metallsieb befestigt. Der genaue Abstand von Metallsieb und Metallzylinder richtet sich nach der Rieselfähigkeit des zu messenden Pulvers und sollte etwas größer sein als dessen Schüttkegelhöhe. Auf das Metallsieb wird das Pulver geschüttet und mit Hilfe eines Kunststoffspachtels langsam durch das Sieb gedrückt. Das herabfallende Pulver baut auf dem Metallzylinder einen Schüttkegel auf. Man passiert solange Pulver durch das Sieb, bis sich auf dem Zylinder ein geometrisch gleichmäßig geformter Kegel ausgebildet hat. Das Sieb wird entfernt und die Höhe des Schüttkegels gemessen. Aus dieser Höhe und dem Durchmesser des Metallzylinders kann der Böschungswinkel des Pulvers berechnet werden. Er ist der Winkel, den der Kegelmantel mit der Stirnfläche des Metallzylinders, auf der der Pulverkegel ruht, einschließt.

Die in Fig. 1 dargestellte Pulverdosiervorrichtung weist einen Pulvervorratsbehälter 1 auf, dessen Unterteil in die Basis 2 der Pulverdosiervorrichtung eingesetzt ist. Der Pulvervorratsbehälter 1 verjüngt sich nach unten hin und weist einen offenen Boden auf. Die Bodenfläche des Behälters wird begrenzt durch ein in der Basis 2 angeordnetes Sieb 3, dessen Gestaltung aus den Fig. 3 bis 6 zu entnehmen ist. Unterhalb des Siebs 3 ist eine Kegeldüse 4 angeordnet, die von einer Wasserzufuhrleitung 5 gespeist wird. Die in der Dosiervorrichtung entstehende Mischung bzw. Lösung von Pulver mit bzw. in Wasser wird aus dem Anschluß 6 ab- und einem Geschirrspüler zugeführt. Im Behälter 1 ist eine mit scharfen Oberseiten versehene Schneideinrichtung 7 angeordnet.

Die Fig. 3 und 4 zeigen eine mögliche Ausführungsform des Siebs 3. Eine PVC-Platte 8 ist mit als geneigten Schlitzen 9 ausgebildeten Durchtrittskanälen versehen. Die Durchtrittskanäle sind spiegelsymmetrisch zu der Linie C-C angeordnet. Ein solches Sieb ist fertigungstechnisch einfach herzustellen. Es ist jedoch auch möglich und unter Umständen vorteilhaft, die Durchtrittsschlitze nicht in jeweils einer Hälfte der Siebplatte 8 parallel zueinander, sondern beispielsweise in Form von mehreren zueinander konzentrischen Ringen anzuordnen. Diese Anordnung in konzentrischen Ringen kann aufgrund der verbesserten Anpassung an den Sprühkegel der Düse 4 die Ausspülbarkeit des Pulvers noch verbessern.

Fig. 5 zeigt eine zweite Ausführungsform des Siebs. Die Siebplatte 10 besteht hier aus Teflon. Da dieses Material zu kaltem Fluß neigt, sind Verstärkungsrippen 11 vorgesehen. Die drei in einem Umfangswinkel von 120° zueinander angeordneten Verstärkungsrippen 11 teilen die Oberfläche der Siebplatte 10 in drei Segmente auf, auf jedem Segment sind jeweils zueinander parallele, geneigte Durchtrittsschlitze 12 angeordnet.

In den Fig. 4 und 6 ist zu erkennen, daß die Schlitze 9 bzw. 12 dergestalt geneigt sind, daß sich ihre gegenüberliegenden Ein- bzw. Austrittsöffnungen senkrecht zur Siebebene gesehen nicht überlappen, die Sieböffnungen also in dieser Richtung keinen lichten Querschnitt aufweisen. Beaufschlagt man das Sieb von unten aus der Düse 4 mit Wasser, kann somit selbst bei leerem oder fast leerem Pulverbehälter 1 Wasser nicht über die Oberkante des Pulverbehälters 1 hinaus einem von oben in den Behälter 1 schauenden Benutzer in das Gesicht spritzen. Im Betrieb ist die Oberseite des Pulverbehälters 1 üblicherweise durch einen in der Zeichnung nicht dargestellten Deckel verschlossen.

Die in den Fig. 3 und 4 gezeigte Siebplatte ist für die Dosierung eines enzymatischen Reinigers vorgesehen, der eine mittlere Korngröße von etwa 1 mm aufweist. Der Neigungswinkel der Durchtrittsschlitze 9 beträgt 45°, die lichte Weite der Schlitze 2 mm. Der Böschungswinkel des zu dosierenden Pulvers beträgt 60°, ist also etwas größer als der Neigungswinkel der Durchtrittsschlitze.

Das Nachfüllen des Pulverbehälters 1 erfolgt zweckmäßigerweise mit Hilfe eines in den Fig. 7 und 8 gezeigten Nachfüllbeutels. Der Beutel 13 besteht aus einer Kunststoffolie, und ist zur besseren Handhabung mit Grifföffnungen 14 versehen. Der Querschnitt des Beutels 13 verjüngt sich nach unten in Richtung auf den Bodenbereich 15 hin. Der verjüngte Boden des Beutels ist als Ausgießöffnung ausgebildet, die durch eine Kunststoffolie 15 mit gegenüber dem übrigen Beutelmaterial verringerter Festigkeit verschlossen ist. Die Querschnittsfläche des Beutels im mittleren Bereich (in der Ebene D-D in Fig. 7) beträgt etwa das 1,5 bis 3fache, vorzugsweise etwa das 2 bis 2,5fache der Querschnittsfläche im verjüngten unteren Bereich (Ebene E-E in Fig. 7).

Zum Nachfüllen wird der Beutel 13 an den Öffnungen 14 ergriffen und in den Pulverbehälter 1 gestellt. Die Schneideinrichtung 7 durchdringt dabei die Bodenfolie 15 aus dem im Vergleich zum übrigen Beutelmaterial weicheren Material. Als Bodenfolie ist beispielsweise eine dünne Folie aus einem PET/PE(Polyethylenterephthalat/Polyethylen)-Verbundmaterial geeignet. Anschließend wird der Beutel 13 langsam angehoben und entleert sich durch den aufgeschlitzten Boden in den Pulverbehälter 1. Die sich zum Boden des Beutels hin verjüngende Form sorgt dabei für ein vollständiges Entleeren des Beutels. Zum Nachfüllen des vollständigen Inhalts eines Beutels mit 3 kg Inhalt benötigt man auf diese Weise etwa 15 s. Das Nachfüllen geschieht sauber und praktisch staubfrei, ohne daß die Gefahr des Verschüttens von Pulver besteht.

Das im Behälter 1 befindliche Pulver ruht auf dem Sieb und wird bei Bedarf durch Inbetriebsetzen der Düse 4 ausgespült bzw. aufgelöst und durch die Abführöffnung 6 der Geschirrspülmaschine zugeführt. Die Basis 2 der Pulverdosiervorrichtung kann noch einen in der Zeichnung nicht dargestellten Überlauf aufweisen, durch den Wasser/Reinigergemisch dann austreten kann, wenn die Abführöffnung 6 einmal verstopft sein sollte.

## Patentansprüche

1. Kit zum Eindosieren eines Pulvers in ein Lösungsmittel, mit den Bestandteilen:
- eine Pulverdosiervorrichtung mit einem Pulvervorratsbehälter (1), einer Dosieröffnung zum Abführen des Pulvers aus dem Behälter (1), einer Zufuhreinrichtung (4,5) für Lösungsmittel, das das Pulver durch die Dosieröffnung ausspült, und mit einer im Behälter (1) angeordneten Schneideinrichtung (7),
- einen mit Pulver gefüllten Nachfüllbeutel, der einen sich vom mittleren Bereich des Beutels nach unten hin verjüngenden Querschnitt und eine im unteren Bereich des Beutels angeordnete Ausgießöffnung mit einem flexiblen Rand aufweist, die durch eine Kunststoffolie (15) mit einer gegenüber dem Beutelmaterial verringerten Festigkeit verschlossen ist.

2. Kit nach Anspruch 1, dadurch gekennzeichnet, daß die Querschnittsfläche des Beutels im mittleren Bereich das 1,5 - 3fache, vorzugsweise das 2 - 2,5fache der Querschnittsfläche im verjüngten unteren Bereich beträgt.

3. Kit nach Anspruch 1 oder 2, dadurch gekennzeichnet, daß die die Ausgießöffnung des Beutels verschließende Kunststoffolie (15) aus einem PET/PE-Verbundmaterial besteht.

4. Kit nach einem der Ansprüche 1 bis 3, dadurch gekennzeichnet, daß der Beutel mit Grifföffnungen (14) und/oder einem Henkel versehen ist.

5. Kit nach einem der Ansprüche 1 bis 4, dadurch gekennzeichnet, daß die Schneideinrichtung (7) im Bereich der Dosieröffnung des Behälters (1) angeordnet ist.

6. Kit nach einem der Ansprüche 1 bis 5, dadurch gekennzeichnet, daß die Schneideinrichtung (7) eine Mehrzahl von Klingen aufweist, die die Kanten einer Pyramide bilden, deren Spitze in Richtung der Einfüllöffnung des Behälters (1) ragt.

7. Kit nach Anspruch 6, dadurch gekennzeichnet, daß die Schneideinrichtung (7) drei Klingen aufweist, die die Kanten einer dreiseitigen Pyramide bilden.

## Claims

1. A kit for metering a powder into a solvent, comprising the components:
- a powder metering device with a powder reservoir (1), a metering orifice for discharging the powder from the container (1), a feed device (4,5) for solvent which flushes the powder through the metering orifice, and with a cutting means (7) disposed in the container (1),
- a refill bag which is filled with powder and which is of a cross-section tapering downwards from the central region of the bag and which has a pouring orifice with a flexible rim, which is disposed in the lower region of the bag and which is sealed by a plastics film (15) of reduced strength in relation to the bag material.

2. A kit according to Claim 1, characterised by the cross-sectional area of the bag in the central region is 1.5 to 3 times, preferably 2 to 2.5 times, the cross-sectional area in the tapered lower region.

3. A kit according to Claim 1 or 2, characterised in that the plastics film (15) sealing the pouring orifice of the bag consists of a PET/PE composite material.

4. A kit according to Claims 1 to 3, characterised in that the bag is provided with grip openings (14) and/or with a handle.

5. A kit according to Claims 1 to 4, characterised in that the cutting means (7) is disposed in the vicinity of the metering orifice of the container (1)

6. A kit according to Claims 1 to 5, characterised in that the cutting means (7) has a plurality of blades which form the edges of a pyramid, the vertex of which projects in the direction of the filling orifice of the container (1).

7. A kit according to Claim 6, characterised in that the cutting means (7) has three blades which form the edges of a three-sided pyramid.

## Revendications

1. Kit pour dosage d'une poudre dans un solvant, comprenant les éléments constitutifs suivants :
- un doseur de poudre avec un réservoir de poudre (1), un orifice de dosage pour évacuer la poudre du réservoir (1), un dispositif d'amenée (4, 5) pour un solvant, qui évacue la poudre par l'orifice de dosage, et un dispositif de coupe (7) disposé dans le réservoir (1),
- un sachet d'appoint rempli de poudre, lequel présente une section transversale qui rétrécit vers le bas, partant de la zone médiane, et un orifice de versement prévu dans la zone du dessous du sachet, avec un bord flexible, et obturé par une feuille de matière plastique (15) moins solide que la matière du sachet.

2. Kit selon la revendication 1, caractérisé en ce que la section transversale du sachet fait, dans la zone médiane, de 1,5 à 3 fois, et de préférence de 2 à 2,5 fois la section transversale dans la zone inférieure rétrécie.

3. Kit selon la revendication 1 ou 2, caractérisé en ce que la feuille de matière plastique (15) fermant l'orifice de versement du sachet est faite dans un composite de PET/PE.

4. Kit selon l'une des revendications 1 à 3, caractérisé en ce que le sachet présente des orifices de préhension (14) et/ou une anse.

5. Kit selon l'une des revendications 1 à 4, caractérisé en ce que le dispositif de coupe (7) est prévu dans la zone de l'orifice de dosage du réservoir (1).

6. Kit selon l'une des revendications 1 à 5, caractérisé en ce que le dispositif de coupe (7) présente une pluralité de lames formant les arêtes d'une pyramide dont la pointe dépasse dans la direction de l'orifice de remplissage du réservoir (1).

7. Kit selon la revendication 6, caractérisé en ce que le dispositif de coupe (7) présente trois lames dont les arêtes définissent une pyramide à trois faces.
